# EUROPÄISCHE PATENTANMELDUNG

(11) **EP 1 548 692 A2**
(43) Veröffentlichungstag der Anmeldung: **29.06.2005**
(21) Anmeldenummer: 04027381.5
(22) Anmeldetag: 18.11.2004
(51) Int. Cl.: G09F 13/04, G09F 13/10, G09F 13/12, G09F 19/12, G09F 19/14

(54) **Vorrichtung mit zumindest einem transparenten Trägermaterial und zumindest einer teilweise lichtdurchlässigen Beschichtung**

(30) Priorität: 23.12.2003 DE 10361467
(71) Anmelder: REUM GmbH & Co. Betriebs KG, 74736 Hardheim (DE)
(72) Erfinder: Heynen, Klaus, 47608 Geldern (DE)
(74) Vertreter: Maser, Jochen, Dipl.-Ing.

(57) **Zusammenfassung**

Die Erfindung betrifft eine Vorrichtung mit zumindest einem transparenten Trägermaterial (12) und einer dem zumindest einen transparenten Trägermaterial (12) zugeordneten, zumindest teilweise lichtdurchlässigen Beschichtung (16), wobei die zumindest eine, teilweise lichtdurchlässige Beschichtung (16) eine Mikrostrukturierung (21) aufweist, welche für einen Beobachter (14) zumindest eine aus der Sicht des Beobachters hinter dem transparenten Träger (12) angeordnete Leuchtvorrichtung (18) im Betrieb sichtbar und außer Betrieb unsichtbar macht.

## Beschreibung

Die Erfindung betrifft eine Vorrichtung, mit zumindest einem transparenten Trägermaterial und zumindest einer dem transparenten Trägermaterial zugeordneten, zumindest teilweise lichtdurchlässigen Beschichtung.

Es ist allgemein bekannt, dass teildurchlässige Oberflächen für Lichtquellen und Anzeigen aller Art eingesetzt werden, um eine Lichtquelle oder Anzeige im ausgeschalteten Zustand zu verbergen. In derartigen Anwendungsfällen ist es jedoch problematisch, dass die Lichtquelle oder Anzeige, sofern diese außer Betrieb ist, für den Beobachter zu erkennen ist. Insbesondere beim Einsatz derartiger teildurchlässiger Oberflächen für ein Anzeigenfeld in einem Kraftfahrzeug, beispielsweise als Anzeigefeld für ein Instrumententafelbauteil, ist dies von Nachteil, da bei den ausgestalteten Signalleuchten oder Anzeigen eine gute Homogenität der Oberfläche nicht mehr gewährleistet ist. Durch die teilweise durchscheinende Oberfläche ist die Lichtquelle oder Anzeige zu erkennen und führt zu Irritationen bei dem Betrachter.

Der Erfindung liegt deshalb die Aufgabe zu Grunde, eine Vorrichtung zu schaffen, bei der die vom Betrachter aus sichtbare Oberfläche bei dahinter angeordneter und sich nicht im Betrieb befindenden Leuchtvorrichtung eine Homogenität aufweist und vom Betrachter aus gesehen die dahinter positionierte Leuchtvorrichtung im ausgeschalteten Zustand unsichtbar ist.

Diese Aufgabe wird durch die Merkmale des Anspruchs 1 gelöst. Weitere vorteilhafte Ausgestaltungen und Weiterbildungen sind in weiteren Ansprüchen angegeben.

Die erfindungsgemäße Vorrichtung weist den Vorteil auf, dass die zumindest eine teilweise lichtdurchlässige Beschichtung, welche eine Mikrostrukturierung umfasst, für den Betrachter bei einer ausgeschalteten Leuchtvorrichtung eine homogene Oberfläche abbildet, wohingegen bei einer eingeschalteten Leuchtvorrichtung die zumindest eine teilweise lichtdurchlässige Beschichtung sich für den Betrachter auflöst beziehungsweise als vollständig transparente Oberfläche wirkt. Die Leuchtvorrichtung ist im Verhältnis zum Betrachter nahe zum transparenten Trägermaterial angeordnet, wodurch die Mikrostrukturierung für den Betrachter der erfindungsgemäße Effekt erzielt wird. Die zumindest eine, teilweise lichtdurchlässige Beschichtung ermöglicht, dass die Vorrichtung bei der im Betrieb sich befindenden Leuchtvorrichtung ein über die Fläche des transparenten Trägers ausgebildete homogene Filterfunktion erzielt wird, die eine ungestörte Erkennung der Leuchtvorrichtung gewährleistet. Sobald die Leuchtvorrichtung außer Betrieb ist, wirkt die Beschichtung mit der Mikrostrukturierung als eine homogene Oberfläche. Dahinter sich befindende Konturen oder Leuchtvorrichtungen werden für den Betrachter ausgeblendet oder unsichtbar.

Nach einer vorteilhaften Ausgestaltung der Erfindung ist vorgesehen, dass die zumindest eine, teilweise lichtdurchlässige Beschichtung ein Verhältnis zwischen einer Lichtdurchlässigkeit und einer Abschattung aufweist, welche kleiner als 50 % ist. Durch eine Lichtdurchlässigkeit von beispielsweise bis maximal 50 % zur gesamten beschichteten Fläche werden die Anforderungen an eine homogene Oberfläche bei einer sich nicht im Betrieb befindlichen Leuchtvorrichtung einerseits und eine gut sichtbare Leuchtvorrichtung im Betrieb andererseits ermöglicht.

Die zumindest eine, teilweise lichtdurchlässige Beschichtung weist vorteilhafterweise eine Mikrostrukturierung auf, die in der Geometrie, Größe, Gruppierung oder Strukturierung der Aperturen an unterschiedliche Anwendungsfälle und Einbaupositionen anpassbar ist. Die einzelnen Aperturen, welche die Mikrostrukturierung für die zumindest teilweise lichtdurchlässige Beschichtung bilden, können beispielsweise an die Größe, Positionierung und/oder den Abstand der Leuchtvorrichtung zum transparenten Trägermaterial angepaßt sein. Beispielsweise können unmittelbar der Leuchtvorrichtung zugeordnet kleinere Aperturen vorgesehen sein als in einem Randbereich, um zu ermöglichen, dass bei einer Abschwächung der Lichtintensität auf Grund der größer werdenden Aperturen ein Ausgleich geschaffen wird, um die Homogenität der sichtbaren Oberfläche der Vorrichtung für den Betrachter herzustellen. Die Aperturen können auch in Anpassung an eine angrenzende Oberfläche zum transparenten Trägermaterial im Design angepaßt werden. Gleichzeitig kann die Funktion der zumindest einen teilweise lichtdurchlässigen Beschichtung aufrecht erhalten bleiben. Die Geometrie, Größe, Strukturierung, Gruppierung der einzelnen Aperturen sind einander beliebig zuordenbar. Eine bestimmte Struktur der Aperturen kann in Abhängigkeit zur Leuchtvorrichtung unterstützend wirken, so dass die Leuchtvorrichtung für den Betrachter im Betrieb sichtbar wird. Die Mikrostrukturierung kann vorteilhafterweise durch linienförmige, punktförmige, karoförmige Rasterung, durch mehreckförmige, zueinander gruppierte Aperturen oder dergleichen ausgebildet sein.

Die zumindest teilweise lichtdurchlässige Beschichtung ist vorteilhafterweise auf einer dem Betrachter zugewandten Oberfläche des Trägermaterials vorgesehen. Diese Anordnung weist den Vorteil auf, dass ggf. durch die Dicke des verwendeten Trägermaterials entstehende Reflexionen vermieden werden, welche die Durchsicht auf die Leuchtvorrichtung im Betrieb beeinträchtigen könnte.

Nach einer alternativen Ausgestaltung der Erfindung ist vorteilhafterweise vorgesehen, dass die zumindest eine teilweise lichtdurchlässige Beschichtung auf einer der Leuchtvorrichtung zugewandten Oberfläche der Trägerschicht aufgebracht ist. Die Beschichtung ist somit vom Benutzer abgewandt. Dies weist den Vorteil auf, dass die zumindest teilweise durchlässige Beschichtung vor mechanischen Beeinträchtigung geschützt ist.

Nach einer weiteren vorteilhaften Ausgestaltung der zumindest einen, teilweise lichtdurchlässigen Beschichtung ist vorgesehen, dass dieser Beschichtung auf einer zur Leuchtvorrichtung zugewandten Seite einer lichtabsorbierenden Oberfläche zugeordnet ist. Diese lichtabsorbierende Oberfläche kann vorteilhafterweise unmittelbar an der Beschichtung vorgesehen sein oder durch das zumindest eine transparente Trägermaterial getrennt zur zumindest teilweise lichtdurchlässigen Beschichtung angeordnet sein. Die weitere lichtabsorbierende Oberfläche ist vorteilhafterweise als Beschichtung ausgebildet, welche zur Mikrostrukturierung der einen, zumindest teilweise lichtdurchlässigen Beschichtung korrespondiert. Durch die Ausgestaltung der lichtabsorbierenden Oberfläche können Reflexionen verhindert werden, welche den Betrachter irritieren und eine verfälschte Abbildung der Leuchtvorrichtung erzeugen können.

Die zumindest eine teilweise lichtdurchlässige Beschichtung wird durch eine Laserung, durch phototechnische, photochemische Verfahren, durch Aufwachsen von Schichten und/oder Ätzverfahren hergestellt. Der Einsatz der jeweiligen Verfahren, wie beispielsweise auch der Photolithographie, der Siebdruckverfahren oder dergleichen ist abhängig von den zum Einsatz kommenden Beschichtungsmaterialien als auch den Trägermaterialien.

Vorteilhafterweise werden als Trägermaterial Glas oder Kunststoff eingesetzt und die Beschichtungen können beispielsweise als Laminate ausgebildet sein, welche in Form von Folien aufgebracht werden. Ebenfalls kann vorgesehen sein, dass die Beschichtung durch Lackieren, ein Sputterverfahren, Aufdampfverfahren oder ein sonstiges Auftragverfahren spezifisch aufgebracht wird, wobei vorteilhafterweise beim Auftragen gleichzeitig eine Mikrostrukturierung hergestellt wird.

Die zumindest eine, teilweise lichtdurchlässige Beschichtung wird bevorzugt auf das Trägermaterial auflaminiert oder zwischen wenigstens zwei Trägermaterialien positioniert oder einlaminiert. Das Auflaminieren ermöglicht eine kostengünstige und schnelle Herstellung derartiger Vorrichtungen. Durch das Einlaminieren zwischen zwei Trägermaterialien wird die zumindest eine teilweise lichtdurchlässige Beschichtung vollständig geschützt. Beispielsweise kann ein transparentes Trägermaterial vorgesehen sein, welches die Tragfunktion der Vorrichtung übernimmt und zumindest eine teilweise lichtdurchlässige Beschichtung aufnimmt, die durch eine Deck- oder Schutzschicht abgedeckt und geschützt ist.

Nach einer vorteilhaften Ausgestaltung der Erfindung ist vorgesehen, dass die Beschichtungsdicke wenigstens doppelt dick ist wie die Mikrostrukturierung. Durch diese Ausgestaltung wird ermöglicht, dass der Sichtwinkel in Bezug auf die Mikrostrukturierung in Form von Schlitzen, Spalten, Lochblenden oder dergleichen eingeengt wird. Dies weist bei der Anwendung beispielsweise für Bankautomaten oder sonstige Display den Vorteil auf, dass der Betrachter nur in einer bestimmten Position zum Display die dargestellten Informationen erkennen kann, wobei außerhalb dieses spezifischen Sichtwinkels ein unerwünschter Einblick nicht ermöglicht ist. Das Vorsehen der Beschichtung mit einer dickeren Schicht weist des weiteren den Vorteil auf, dass ein Sonnenlichteinfall auf die Oberfläche des Trägermaterials verringert werden kann. Dadurch wird eine Erhöhung des Kontrastes erzielt, wodurch die Erkennbarkeit der Informationen für den Betrachter verbessert ist.

Bevorzugt wird die Mikrostrukturierung im Nanometerbereich ausgebildet. Dieser Nanometerbereich ist für das sichtbare Licht durchgängig, so dass die Informationen auf einer Anzeige für den Betrachter sichtbar sind. Gleichzeitig kann dadurch die Homogenität der Oberfläche im ausgeschalteten Zustand einer Leuchtvorrichtung erhöht werden.

Nach einer vorteilhaften Ausführungsform weist die Mikrostrukturierung zumindest eine Spaltbreite im Nanometerbereich auf, welche zur Selektion einer ausgewählten sichtbaren Wellenlänge für den Betrachter vorgesehen ist. Durch die Größe der Spaltbreite können unterschiedliche Farben selektiert oder gefiltriert werden. Durch die Auswahl der Spaltbreite lassen sich farbliche Hintergründe oder durch Farbe sich unterscheidende Informationen darstellen. Beispielsweise zur Ausgestaltung eines roten Warndreiecks werden die Spaltbreiten für das rote Warndreieck danach bemessen, dass ausschließlich rotes Licht für den Betrachter erkennbar ist, wobei der sich daran angrenzende Bereich eine andere Spaltbreite oder Größe der Mikrostrukturierung umfasst, um eine sich von der Wellenlänge für rotes Licht abweichende farbliche Gestaltung zu erzielen. Beispielsweise kann auch vorgesehen sein, dass mehrere aneinandergrenzende spaltförmige Mikrostrukturierungen mit unterschiedlichen Spaltbreiten oder Größen von Aperturen vorgesehen sind, wodurch auch ein Hintergrundverlauf, beispielsweise in Regenbogenfarben oder dergleichen, erzeugt werden kann.

Des weiteren kann durch eine selektive Auswahl und Bestimmung von der Mikrostrukturierung erzielt werden, dass in Abhängigkeit des Blickwinkels unterschiedliche Farben erkennbar sind. Beispielsweise kann ein Spalt mit einer Breite von 505 nm und einer Länge mit 585 nm vorgesehen sein, so dass in einer Blickrichtung ein grünes Licht aufgrund der Spaltbreite von 505 nm zu sehen ist und der anderen Blickrichtung ein orangenes Licht für den Betrachter erkennbar wird. Durch die selektive Auswahl der Mikrostrukturierung für die einzelnen Wellenlängen im sichtbaren Bereich kann die aufgrund der Mikrostrukturierung gebildete Anzeige sichtbar gemacht werden.

Im ausgeschaltenen Zustand der Leuchtvorrichtung kann die sichtbare Oberfläche der Beschichtung an angrenzende Bereiche angepasst sein, so dass ein einheitliches Design vorgesehen ist. Somit kann für den Betrachter im ausgeschalteten Zustand der Leuchtvorrichtung die Anzeige unsichtbar ausgebildet werden.

Die erfindungsgemäße Vorrichtung wird bevorzugt als Anzeigenfeld, insbesondere in Kraftfahrzeugen oder als Skala, Beleuchtungsabdeckung, Werbetafel oder dergleichen eingesetzt. Ein bevorzugter Anwendungsfall ist eine Tachometeranzeige in einem Instrumententafelbauteil eines Kraftfahrzeuges.

Die Erfindung sowie weitere vorteilhafte Ausführungsformen und Weiterbildungen derselben werden im folgenden anhand dem in der Zeichnung dargestellten Beispiel näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigt:
- Figur 1: eine schematisch-perspektivische Darstellung einer erfindungsgemäßen Vorrichtung.

In Figur 1 ist eine erfindungsgemäße Vorrichtung 11 dargestellt. Diese Vorrichtung umfasst ein transparentes Trägermaterial 12, welches beispielsweise als transparenter Glas- oder Kunststoffkörper ausgebildet ist. Dieses transparente Trägermaterial 12 kann in der Dicke und der Form an die Einsatzbedingungen angepaßt werden. Beispielhaft ist das Trägermaterial als plane Fläche ausgebildet. Ebenso können gekrümmte Konturen ausgebildet sein. Auf einer zum Betrachter 14 weisenden Oberfläche ist zumindest eine teilweise lichtdurchlässige Beschichtung 16 vorgesehen. Auf einer gegenüberliegenden Seite des Trägermaterials 12 ist eine Leuchtvorrichtung 18 vorgesehen. Die Leuchtvorrichtung 18 kann als Lichtquelle in Form einer Lampe, Leuchte oder dergleichen oder als Anzeige oder Anzeigenfeld ausgestaltet sein. Im Betrieb ist die Leuchtvorrichtung 18 für den Beobachter sichtbar, wohingegen die Leuchtvorrichtung 18 für den Betrachter unsichtbar ist, sofern diese außer Betrieb ist.

Im Ausführungsbeispiel gemäß Figur 1 ist die Beschichtung 16 als linienförmige Mikrostrukturierung 21 ausgebildet. Diese Mikrostrukturierung 21 wird beispielsweise durch eine Laserbearbeitung, durch Ätzung oder durch photolithographische Verfahren nach dem Aufbringen der Beschichtung 16 auf das Trägermaterial 12 eingebracht. Die Beschichtung 16 ist im Verhältnis zum Trägermaterial 12 dünn ausgebildet. Die Beschichtung 16 erstreckt sich vorteilhafterweise über die gesamte Fläche des Trägermaterials 12.

Auf der von dem Beobachter 14 abgewandten Seite der Beschichtung 16 ist eine Oberfläche vorgesehen, welche lichtabsorbierend ausgebildet ist. Alternativ kann vorgesehen sein, dass eine derartige lichtabsorbierende Schicht auf einer Unterseite des Trägermaterials 12 bzw. auf einer zur Leuchtvorrichtung 18 zugewandten Seite an dem Trägermaterial 12 vorgesehen ist.

Die Beschichtung 16 kann beispielsweise auch durch mehrere nebenund/oder übereinander liegende Beschichtungen vorgesehen sein, so dass dadurch eine Rasterung oder Abschaltung mit unterschiedlichen Bereichen entsteht.

Die Mikrostrukturierung 21 in der zumindest einen Beschichtung 16 ist derart ausgebildet, dass eine maximale Lichtdurchlässigkeit von ca. 50 % besteht. Die Größe und die Geometrie der einzelnen Aperturen kann an die Größe, die Struktur, die Strahlungsintensität sowie den Abstand der Leuchtvorrichtung 18 angepaßt und variiert werden, so dass beispielsweise in einem Zentrum starker Strahlungsintensität kleinere Aperturen und eine geringere Anzahl an Aperturen vorgesehen ist, wohingegen in einem Bereich, der mit einer geringeren Strahlungsintensität beaufschlagt ist, eine höhere Anzahl und eine größere Ausbildung der einzelnen Aperturen vorgesehen ist.

Die Beschichtung 16 kann des Weiteren als eine perforierte Lackschicht oder Folie aufgebracht werden, deren zum Betrachter weisende Oberseite als ein Muster, eine Graphik oder eine farblich gestaltete oder strukturierte Oberfläche vorgesehen ist. Die Oberfläche der Beschichtung 16 wird bevorzugt an die Umgebung angepaßt, um ein einheitlich ästhetisches Design zu ermöglichen. Insbesondere beim bevorzugten Einsatz derartiger teildurchlässiger Oberflächen für Anzeigen, Instrumente in einem Kraftfahrzeug erfolgt eine Anpassung der Beschichtungsoberfläche an das weitere Design. Die Beschichtung 16 kann somit eine glatte, strukturierte, farblich abgestimmte Oberfläche und/oder Oberflächenform aufweisen.

Das Trägermaterial 12 ist bevorzugt aus einem transparenten Glas oder Kunststoff ausgebildet. Das Trägermaterial kann auch mit unterschiedlichen Farben eingefärbt werden, um unterschiedliche Farbtönungen zu erzielen. Die Einfärbung des Trägermaterials 12 kann mittels einer Farbe oder auch mehreren Farben sowie durch Farbverläufe erfolgen. Dadurch können beim Betrieb der Leuchtvorrichtung 18 unterschiedliche Farbeffekte für den Beobachter 14 erzielt werden.

## Patentansprüche

1. Vorrichtung mit zumindest einem transparenten Trägermaterial (12) und einer dem zumindest einen transparenten Trägermaterial (12) zugeordneten, zumindest teilweise lichtdurchlässigen Beschichtung (16), wobei die zumindest eine, teilweise lichtdurchlässige Beschichtung (16) eine Mikrostrukturierung (21) aufweist, welche für einen Beobachter (14) zumindest aus der Sicht des Beobachters (14) hinter dem transparenten Träger (12) angeordneten Leuchtvorrichtung (18) im Betrieb sichtbar und außer Betrieb unsichtbar macht.

2. Vorrichtung nach Anspruch 1, **dadurch gekennzeichnet, dass** die zumindest eine Beschichtung (16) ein Verhältnis zwischen Lichtdurchlässigkeit und Abschattung aufweist, welches kleiner als 50 % ist.

3. Vorrichtung nach Anspruch 1 oder 2, **dadurch gekennzeichnet, dass** die zumindest eine Beschichtung (16) eine Vielzahl von Aperturen aufweist, welche zumindest in der Geometrie, Größe, Gruppierung oder Strukturierung zumindest an der Leuchtvorrichtung oder deren Abstand am Trägermaterial anpassbar und zumindest-gleich, unterschiedlich, strukturiert, gerastert oder liniert ausgebildet sind.

4. Vorrichtung nach einem der vorhergehenden Ansprüche, **dadurch gekennzeichnet, dass** die zumindest eine Beschichtung (16) auf einer zum Beobachter (14) weisenden Oberfläche des zumindest einen Trägermaterials (12) vorgesehen ist.

5. Vorrichtung nach einem der vorhergehenden Ansprüche, **dadurch gekennzeichnet, dass** die zumindest eine Beschichtung (16) auf einer der Leuchtvorrichtung (18) zugewandten Oberfläche des zumindest einen Trägermaterials (12) aufgebracht ist.

6. Vorrichtung nach einem der vorhergehenden Ansprüche, **dadurch gekennzeichnet, dass** die zumindest eine Beschichtung (16) auf einer zur Leuchtvorrichtung (18) zugewandten Seite eine lichtabsorbierende Oberfläche zugeordnet ist.

7. Vorrichtung nach Anspruch 6, **dadurch gekennzeichnet, dass** die lichtabsorbierende Oberfläche als Rückseite der zumindest einen Beschichtung (16) oder als separate lichtabsorbierende Beschichtung ausgebildet ist, welche mit der die Mikrostrukturierung (21) aufweisenden Beschichtung (16) korrespondiert.

8. Vorrichtung nach einem der vorhergehenden Ansprüche, **dadurch gekennzeichnet, dass** die Mikrostrukturierung (21) der Beschichtung (16) durch ein Laserverfahren, phototechnisches, photochemisches, schichtaufbauendes Verfahren oder Ätzverfahren hergestellt ist.

9. Vorrichtung nach einem der vorhergehenden Ansprüche, **dadurch gekennzeichnet, dass** die zumindest eine Beschichtung (16) auf das zumindest eine Trägermaterial (12) auflaminiert, lackiert, gesputtert, aufgedampft oder zwischen wenigstens zwei Trägermaterialien (12) angeordnet ist.

10. Vorrichtung nach einem der vorhergehenden Ansprüche, **dadurch gekennzeichnet, dass** die Beschichtung (16) wenigstens doppelt so dick ist wie die Größe einer Apertur der Mikrostrukturierung (21) ausgebildet ist.

11. Vorrichtung nach einem der vorhergehenden Ansprüche, **dadurch gekennzeichnet, dass** die Mikrostrukturierung (21) im Nanometerbereich vorgesehen ist.

12. Vorrichtung nach Anspruch 11, **dadurch gekennzeichnet, dass** zumindest die Größe einer Apertur der Mikrostrukturierung (21) im Nanometerbereich zum Selektieren einer sichtbaren Wellenlänge für den Betrachter vorgesehen ist.

13. Vorrichtung nach einem der vorhergehenden Ansprüche, **dadurch gekennzeichnet, dass** das beschichtete Trägermaterial (12) als Anzeigenfeld, als Tachometer, als Skala, insbesondere in Kraftfahrzeugen, als Beleuchtungsabdeckung oder Werbetafel vorgesehen ist.
